# EUROPÄISCHE PATENTSCHRIFT

(11) **EP 0 845 568 B1**
(45) Veröffentlichungstag und Bekanntmachung des Hinweises auf die Patenterteilung: **28.03.2001**
(21) Anmeldenummer: 97119297.6
(22) Anmeldetag: 05.11.1997
(51) Int. Cl.: E05D 5/12, E05D 7/10, E05D 11/10

(54) **Aushängbares Türscharnier für Kraftwagentüren**
Lift-off hinge for vehicle doors
Charnière dégondable pour portes de véhicule

(30) Priorität: 30.11.1996 DE 29620782 U; 18.12.1996 DE 19652625
(43) Veröffentlichungstag der Anmeldung: 03.06.1998
(73) Patentinhaber: ED. Scharwächter GmbH, 42855 Remscheid (DE)
(72) Erfinder: Abeln, Peter, 42897 Remscheid (DE); Heinemann, Heinz-Walter, 42369 Wuppertal (DE); Klüting, Bernd-Alfred, 42477 Radevormwald (DE); Menten, Klaus, 42855 Remscheid (DE)
(74) Vertreter: Sparing, Rolf Klaus

(56) Entgegenhaltungen:
- EP-A- 0 275 641
- EP-A- 0 653 536
- DE-A- 3 644 576
- US-A- 4 881 298

## Beschreibung

Die Erfindung betrifft ein aushängbares Türscharnier nach dem Oberbegrift des Patentanspruchs 1.

DE-A-36 44 576 beschreibt ein durch den Ersatz eines durchgehenden Scharnierstiftes durch zwei Scharnierstiftstummel charakterisiertes Kraftwagentürscharnier und bezweckt hauptsächlich eine größtmögliche Verringerung der Aushebehöhe des Scharnieres, d.h. der Hubhöhe; die erforderlich ist, um die beiden Scharnierhälften voneinander zu trennen. Hierbei bestehen die beiden Scharnierhälften wenigstens hinsichtlich einer der beiden Scharnierhälften aus einem einem Längenabschnitt eines massiven Scharnierprofiles, woraus insbesondere bei einem größeren Abstand zwischen Scharnierachse und Scharnieranschlagfläche zum einen ein verhältnismäßig hohes Gewicht des Scharnieres resultiert und zum anderen zumindest hinsichtlich der aus massivem Scharnierprofil gebildeten Schärnierhälfte eine verhältnismäßig hoher Bearbeitungs-und damit Herstellungsaufwand resultiert. Des weiteren sind die bekannten Bauarten derartig gestalteter aushängbarer Kraftwagentürscharniere üblicherweise resultierend aus einer z.B. durch einen zusätzlich vorhandenen Türfeststeller bewirkten Begrenzung des maximal zugelassenen Öffnungswinkels der Fahrzeugtüre, zwar mit einer bei in das Fahrzeug eingebautem Scharnier wirksamen Aushängesicherung versehen. während des Transportes zwischen der Produktionsstelle des Scharnieres und dessen Einbauort jedoch nicht gegen ein Auseinanderfallen gesichert. In vielen Fällen ist ferner eine Möglichkeit zur Festellung des Scharnieres in einer einer teilgeöffneten Türe entsprechenden Stellung erwünscht, um den Ersteinbau der Türe zu erleichtern.

EP-A-0 275 641 zeigt eine Kraftwagentür mit einem oberen und einem unteren aushängbaren Türscharnier. Das obere Türscharnier besteht aus einer ersten, karosserieseitigen Scharnierhälfte und einer zweiten, türseitigen Scharnierhälfte , die einander übergreifend zusammensetzbar sind, wobei ein erster Scharnierstiftstummel in dem Scharnierauge der ersten Scharnierhälfte festgelegt ist und ein zweiter Scharnierstiftstummel in einem Scharnierauge der zweiten Scharnierhälfte festgelegt ist, wobei die Scharnierstiftstummel derart einander zugekehrt sind, daß sie jeweils an den äußeren Profilschenkeln der jeweiligen Scharnierhälfte angeordnet sind. Die zweite Scharnierhälfte weist einen Vorsprung auf, der einen Spalt gegenüber dem unteren Profilschenkel der zweiten Scharnierhälfte definiert, in den der untere Profilschenkel der ersten Scharnierhälfte eindringen kann. Über einen bestimmten Schwenkwinkel ist ein Ausheben des Scharnieres somit nicht möglich.

Das zweite Ausführungsbeispiel der EP-A-0 275 641 zeigt ein unteres Türscharnier, welches sich im Aufbau grundsätzlich von dem oberen Türscharnier unterscheidet. Das untere Türscharnier kann nicht ausgehoben werden, sondern ist über eine Zwischenplatte mit einem Haltebolzen verschraubt, der gelöst werden muß, wenn die Tür von der Karosserie gelöst werden soll. Das untere Türscharnier weist einen Türfeststeller auf, der geeignet ist, die Tür in verschiedenen Öffnungsstellungen in Halteposition zu verbringen.

US-A-4,881,298 beschreibt ein trennbares Kraftfahrzeugtürscharnier, welches aus einer ersten Scharnierhälfte und einer zweiten Scharnierhälfte besteht, die aus Blech zugeschnitten sind. Die Profilschenkel der zweiten Scharnierhälfte weisen jeweils Scharnierstiftstummel auf, die in den zugehörigen Scharnieraugen festgelegt sind und schwenkbar in die Scharnieraugen der ersten Scharnierhälfte eindringen können. Ein abgewinkeltes Teil der ersten Scharnierhälfte begrenzt einen Spalt oberhalb des unteren Profilschenkels, in den der untere Profilschenkel der zweiten Scharnierhälfte hineinschwenken kann. Über einen bestimmten Öffnungswinkel der Tür ist das Ausheben des Scharniers damit unterbunden, da das abgewinkelte Blechteil den Profilschenkel der zweiten Scharnierhälfte überlagert.

Es ist die Aufgabe der Erfindung, ein einfaches aushängbares Türscharnier zu schaffen, das gegen ein unbeabsichtigtes Aushängen formschlüssig gesichert ist und eine aufhebbare Arretierung der beiden Scharnierhälften in einer einer teilgeöffneten Türe entsprechenden Stellung ermöglicht.

Diese Aufgabe wird bei dem eingangs genannten Türscharnier erfindungsgemäß mit den kennzeichnenden Merkmalen des Patentanspruchs 1 gelöst.

Die Erfindung schafft ein aushängbares Türscharnier für Kraftwagentüren, welches auch bei Verwendung von durch Blechpressteile gebildeten Scharnierflügeln formischlüssig gegen ein unbeabsichtigtes Aushängen gesichert und mit geringstem Aufwand herstell-sowie aus-und einhängbar ist, wobei so wohl eine Sicherung gegen ein unbeabsichtigtes Aushängen der beiden Scharnierhälften während des Transportes. d.h. vor dem Einbau des Scharnieres, als auch eine aufhebbare Arretierbarkeit der beiden Scharnierhälften in einer einer teilgeöffneten Türe entsprechenden Stellung gewährleistet ist.

In der bevorzugten Verwirklichungsform eines solchen Kraftwagenturscharnieres sind die beiden Scharnierhälften einander mit ihrem Profilgrund übergreifend derart angeordnet, daß der eine Profilschenkel der einen Scharnierhälfte zwischen die beiden Profilschenkel der anderen Scharnierhälfte eingreift. Die Scharnierstiftstummel sind dabei zweckmäßigerweise in den Scharnieraugen der übergreifenden Scharnierhälfte aufgenommen und greifen bei zusammengesetztem Scharnier in die Scharnieraugen der übergriffenen Scharnierhälfte ein.

Zugleich sind die Profilschenkel der beiden Scharnierhälften so ausgebildet, daß sie einander über den gesamten überhaupt möglichen Schwenkbereich des Scharnieres hin überlappen. Die Aushängesicherung des in das Fahrzeug eingebauten Scharnieres wird dabei erfindungsgemäß dadurch ermöglicht, daß im Profilgrund der übergriffenen Scharnierhälfte eine parallel zu deren einem Profilschenkel ausgerichtete und an diesen angrenzende Schlitzausnehmung für den zugeordneten Profilschenkel der übergreifenden Scharnierhälfte ausgeschnitten ist. Die Länge der Schlitzausnehmung ist dabei so bemessen, daß der Profilschenkel der übergreifenden Scharnierhälfte wenigstens bei in einer der Schließlage der Fahrzeugtüre entsprechenden Lage befindlicher Scharnierhälfte im Eingriff steht. Für das Ein-und Aushängen des Scharnieres ist weiter vorgesehen, daß im Profilgrund der übergriffenen Schainierhälfte, an die Schlitzausnehmung angrenzend, eine sich in Richtung der Scharnierachse über eine der axialen Länge des das Scharnierauge der übergreifenden Scharnierhälfte überragenden Teiles des Scharnierstiftes entsprechende Breite hin erstreckende Erweiterung der Schlitzausnehmung angeordnet ist. Das Ein-oder Aushängen des Scharnieres ist lediglich in einer einer Teilöffnungslage der Ture entsprechenden Stellung der beiden Scharnierhälften möglich.

In einer bevorzugten, gewichtssparenden Einzelausgestaltung ist dann weiter vorgesehen, daß die die Scharnieraugen aufweisenden Profilschenkel der übergreifenden Scharnierhälfte lediglich im Bereich der Scharnieraugen eine größere Höhe aufweisen, über den übrigen Längenbereich der übergreifenden Scharnierhälfte hin jedoch jeweils lediglich als Randabstellung des Profilgrundes ausgebildet sind. In Längsrichtung des Profilschenkels ist dessen eine größere Höhe aufweisender Bereich so bemessen, daß er bei in der Schließlage befindlicher Fahrzeugtüre mit der Schlitzausnehmung im Profilgrund der übergriffenen Scharnierhälfte im Eingriff steht.

Zur Ausbildung eines Öffnungsendanschlages bzw. einer Schwenkwinkelbegrenzung ist an wenigstens einem der beiden Profilschenkel der übergriffenen Scharnierhälfte ein radial zur Scharnierachse gerichteter Vorsprung freigeschnitten und ist zugleich vorgesehen, daß der Profilgrund der übergreifenden Scharnierhälfte an seinem den Scharnieraugen benachbarten Ende gegen die Scharnierachse hin abgewinkelt ist.

In weiterer Ausgestaltung des Kraftwagentürscharnieres ist ferner vorgesehen. daß an einem der beiden Profilschenkel der übergriffenen Scharnierhälfte eine Rastfeder angeordnet ist , welche aus einem Federblechzuschnitt geformt und um eine zur Scharnierachse konzentrische Achse schwenkbar an der Außenseite des Profilschenkels gelagert sowie mit einander bezüglich der Scharnierachse gegenüberliegenden Armen ausgestattet ist, wobei deren einer Arm eine im wesentlichen trapezförmige Grundrißform aufweist, in deren Endbereich zwei zueinander beabstandete, entlang einer zur Achse des Scharnierauges konzentrischen Kreisbahn ausgebildete Rastenvorsprünge und wobei deren anderer Arm in seinem Endbereich zu einer Haltenase geformt ist. Die über ihren mit im abstand voneinander angeordneten Rastenvorsprüngen ausgestatteten, im Grundriß etwa trapezförmigen Arm in zwei unterschiedlichen Verschwenkstellungen gegen die eine Scharnierhälfte verrastbare und über ihren anderen Arm formschlüssig mit der anderen Scharnierhälfte zusammenwirkende Rastfeder ermöglicht in ihrer einen, insbesondere ersten Raststellung eine gegenseitige Verriegelung bzw. Festlegung beider Scharnierhälften in einer der geschlossenen Türe entsprechenden Stellung und in ihrer anderen, insbesondere zweiten Raststellung eine gegenseitige Verriegelung bzw. Feststellung der beiden Scharnierhälften in einer der teilweise geöffneten Türe entsprechenden Stellung. Mit dem einen Scharnierstiftstummel ist die Rastfeder in einer solchen Weise drehbar verbunden, daß sie bei endgültig montierter Fahrzeugtüre gegen einen entsprechend gestalteten Klips austauschbar ist.

Dabei kann vorgesehen sein, daß die Rastfeder schwenkbeweglich entweder im Scharnierauge, beispielsweise mittels eines in das Scharnierauge eingreifenden Kragens oder dergl., gelagert oder aber auf den Scharnierstiftstummel aufgeklipst ist.

Zur wechselweisen Feststellung der Rastfeder in zwei Schwenkstellungen ist ferner vorgesehen, daß den beiden zueinander beabstandeten Rastenvorsprüngen im innenliegenden Arm der Rastfeder eine Rastausnehmung in der Flankenfläche des die Rastfeder tragenden Profilschenkels der übergriffenen Scharnierhälfte zugeordnet ist.
Die in deren wenigstens einer verrasteten Schwenkstellung mit dem scharnieraugenseitigen Stirnende der übergreifenden Scharnierhälfte zusammenwirkende Haltenase der Rastfeder ist an eine die Stirnseite des Profilschenkels der übergriffenen Scharnierhälfte umgreifende Abwinkelung des anderen Armes der Rastfeder anschließend ausgebildet und im wesentlichen parallel zur Ebene des Profilschenkels der übergriffenen Scharnierhälfte ausgerichtet.
Insgesamt sind die Rastvorsprünge am einen, innenliegenden Arm der Rastfeder so angeordnet, daß die an deren anderen, mit der übergreifenden Scharnierhälfte zusammenwirkenden Arm ausgebildete Haltenase die Schwenkbeweglichkeit der übergreifenden Scharnierhälfte aufhebt und zwar bei in der Schließlage der Türe entsprechender Stellung der übergreifenden Scharnierhälfte.

In weiterer zweckmäßiger Einzelausgestaltung des aus Blechpressteilen gebildeten Kraftwagentürscharnieres kann ferner vorgesehen sein, daß Profilgrund undloder Profilschenkel wenigstens der übergriffenen Scharnierhälfte an ihrem den Scharnieraugen abgewandten Enden jeweils rechtwinkelig zu ihrer Längserstreckung abgestellt und im Bereich ihrer Abstellung mit nach innen gerichteten, sickenartigen Versteifungen bildenden Durchprägungen versehen sind. In einer zweckmäßigen Anordnung sind die sickenartigen Durchprägungen dabei jeweils im Bereich der Mitte der jeweiligen Abstellung angeordnet und erstecken sich lediglich über den Abwinkelung hin.

Die beiden jeweils einen Scharnierstiftstummel bildenden Scharnierzapfen können durch Kopfbolzen gebildet und in den Scharnieraugen der übergreifenden Scharnierhälfte, beispielsweise vermittels einer Umfangsrändel oder einer vergleichbar wirkenden Umfangsprofilierung, jeweils drehsicher und axial unverschieblich festgelegt sein. Über Ihre Lagerzapfen bildenden und bei zusammengesetztem Scharnier mit den Scharnieraugen der übergriffenen Scharnierhälfte im Eingriff stehenden Längenabschnitte hin sind die Scharnierstiftstummel zweckmäßigerweise jeweils unter Zwischenschaltung von Lagerbuchsen aus einem wartungsfreien Lagermaterial in den Scharnieraugen der übergriffenen Scharnierhälfte aufgenommen.

Für die Befestigung der übergriffenen Scharnierhälfte am zugehörigen Türanordnungsteil mittels Schweißung ist weiter vorgesehen, daß Profilgrund und Profilschenkel der übergriffenen Scharnierhälfte an ihrem den Scharnieraugen abgewandten Enden jeweils rechtwinkelig zu ihrer Längserstreckung abgestellte Befestigungsflansche aufweisen, wobei zwecks Zugänglickeit für das Schweißwerkzeug weiter vorgesehen ist, daß der in Verlängerung des Profilgrundes ausgebildete Befestigungsflansch bezüglich der Profilquerschnittsform der übergriffenen Scharnierhälfte nach innen und die in Verlängerung der Profilschenkel bezüglich der Profilquerschnittsform der übergriffenen Scharnierhälfte nach außen abgestellt sind. Zur Aussteifung des Basisbereiches der übergriffenen Scharnierhälfte kann dabei weiter vorgesehen sein, daß im Bereich der Abstellung der abgestellten Befestigungsflansche an Profilgrund und Profilschenkel der übergriffenen Scharnierhälfte nach innen gerichtete, sickenartige Versteifungen bildenden Durchprägungen angeordnet sind.

Die Erfindung ist in der nachfolgenden Beispielsbeschreibung anhand eines in der Zeichnung dargestellten Ausführungsbeispieles im Einzelnen beschrieben.
- Fig. 1: zeigt eine schaubildliche Darstellung eines Kraftwagentürscharnieres 4.
- Fig. 2: zeigt eine Seitenansicht eines Kraftwagentürscharnieres nach Fig.14.
- Fig. 3: zeigt eine Stirnansicht des Kraftwagentürscharnieres nach Fig. 1 und 24.
- Fig. 4: zeigt eine Draufsicht auf das Kraftwagentürscharnier nach Fig. 1 bis 34.
- Fig. 5: zeigt eine Explosionsdarstellung des Kraftwagentürscharnieres nach Fig. 1 bis 4.

Das in der Zeichnung dargestellte, aushängbare Türscharnier für Kraftwagentüren, besteht aus zwei jeweils an einem Türanordnungsteil, Tür oder Türsäule ,befestigbaren Scharnierhälften 1 und 2, deren jede zwei in einem abstand voneinander angeordnete zueinander fluchtende Scharnieraugen 3,4 bzw. 5,6 aufweist. Die beiden Scharnierhälften 1 und 2 sind jeweils durch einen gefalteten Blechmaterialzuschnitt gebildet und weisen mindestens im Bereich der Scharnierachse 7 eine U-förmige Profilquerschnittsform auf. Die beiden Scharnierhälften 1 und 2 sind einander mit ihrem Profilgrund 18 und 19 übergreifend angeordnet, wobei der eine Profilschenkel 8 der übergreifenden Scharnierhälfte 1 zwischen die beiden Profilschenkel 9 und 10 der übergriffenen Scharnierhälfte 2 eingreift. Die übergreifende Scharnierhälfte 1 ist mit zwei Lagerzapfen bildenden Scharnierstiftstummeln 11 und 12 ausgestattet. deren jeder vermittels einer in der Zeichnung nicht besonders dargestellten Umfangsrändel in einem der beiden Scharnieraugen 3, 4 festgelegt ist und die bei eingehängtem Scharnier mit ihren Lagerzapfen bildenden Längenabschnitten in das komplementäre Scharnierauge 5 bzw. 6 der übergriffenen Scharnierhälfte 2 eingreifen.
Die Scharnierstiftstummel 11,12 sind in der gezeigten Ausführungsform als Kopfbolzen ausgebildet und liegen mit ihrem Kopf 13 an der Außenfläche des Profilschenkels 14 und an der Innenfläsche des Profilschenkels 8 an. In den Scharnieraugen 5 und 6 der der übergriffenen Scharnierhälfte 2 sind die Lagerzapfen bildenden Längenabschnitte der Scharnierstiftstummel 11, 12 unter Zwischenschaltung von Lagerbuchsen aus einem wartungsfreien Lagermaterial aufgenommen
Die Profilschenkel 8 und 14 der übergreifenden Scharnierhälfte 1 weisen im Bereich der Scharnierachse 7 eine die Scharnieraugen 3 bis 6 überragende Höhe auf und sind über die übrige Länge der übergreifenden Scharnierhälfte 1 hin auf die Höhe einer Randabwinkelung 15 deren Profilgrundes 18 beschränkt. Im Profilgrund 19 der übergriffenen Scharnierhälfte 2 ist eine parallel zu deren dem eingreifenden Profilschenkel 8 der übergreifenden Scharnierhälfte 1 zugeordneten Profilschenkel 9 ausgerichtete und an diesen angrenzende Schlitzausnehmung 16 ausgeschnitten. In Scharnierquerrichtung ist an die Schlitzausnehmung 16 angrenzend eine sich über einen der axialen Länge des das Scharnierauge 3 der übergriffenen Scharnierhälfte 2 überragenden Teiles des Scharnierstiftstummels 11 entsprechende Breite erstreckende Erweiterung 17 der Schlitzausnehmung 16 angeordnet. Die Länge der Schlitzausnehmung 16 ist dabei so bemessen, daß der Profilschenkel 8 der übergreifenden Scharnierhälfte 1 wenigstens bei in einer der Schließlage der Fahrzeugtüre entsprechenden Lage befindlicher Scharnierhälfte 1 im Eingriff steht. Das Ein-oder Aushängen des Scharnieres ist somit lediglich in einer einer Teilöffnungslage der Türe entsprechenden Verschwenkstellung der beiden Scharnierhälften 1 und 2 möglich.
Zur Ausbildung eines Öffnungsendanschlages bzw. einer Schwenkwinkelbegrenzung ist an einem 10 der beiden Profilschenkel der übergriffenen Scharnierhälfte 2 ein radial zur Scharnierachse 7 gerichteter Vorsprung 20 freigeschnitten, welcher mit einer nach innen gerichteten Randabstellung 21 des Profilgrundes der übergreifenden Scharnierhälfte 1 zusammenwirkt.

Am außenliegenden Profilschenkel 9 der übergriffenen Scharnierhälfte 2 ist eine Rastfeder 22 angeordnet , welche aus einem Federblechzuschnitt geformt und um eine zur Scharnierachse 7 konzentrische Achse schwenkbar an der Außenseite des Profilschenkels 9 gelagert sowie miteinander bezüglich der Scharnierachse gegenüberliegenden Armen 23 und 24 ausgestattet ist, wobei der eine Arm 23 eine im wesentlichen trapezförmige Grundrißform aufweist und in deren Endbereich mit zwei zueinander beabstandeten. entlang einer zur Scharnierachse 7 konzentrischen Kreisbahn ausgebildete Rastenvorsprünge 25.26 ausgestattet ist und wobei deren anderer Arm 24 in seinem Endbereich zu einer Haltenase 27 geformt ist. Die Rastfeder 22 ist dabei schwenkbeweglich im Scharnierauge 5 gelagert. Den beiden Rastvorsprüngen 25,26 der Rastfeder 22 ist eine Rastausnehmung 28 in der außenliegenden Flankenfläche des Profilschenkels 9 der übergriffenen Scharnierhälfte 2 zugeordnet.
Die in deren wenigstens einer verrasteten Schwenkstellung mit dem scharnieraugenseitigen Stirnende der übergreifenden Scharnierhälfte 1 zusammen wirkende Haltenase 27 ist an eine die Stirnseite des Profilschenkels 9 der übergriffenen Scharnierhälfte 2 umgreifende Abwinkelung 30 des anderen Armes 24 der Rastfeder 22 anschließend ausgebildet und im wesentlichen parallel zur Ebene des Profilschenkels 9 der übergriffenen Scharnierhälfte 2 ausgerichtet. Die Rastvorsprünge 25,26 am innenliegenden Arm 23 der Rastfeder 22 sind so angeordnet, daß die an deren anderen Arm 24 ausgebildete Haltenase 27 die Schwenkbeweglichkeit der übergreifenden Scharnierhälfte 1 aufhebt und zwar bei in der Schließlage der Türe entsprechender Stellung der übergreifenden Scharnierhälfte 1.
Profilgrund 19 und Profilschenkel 9.10 der übergriffenen Scharnierhälfte 2 sind an ihrem den Scharnieraugen 5,6 abgewandten Enden jeweils rechtwinkelig zu ihrer Längserstreckung abgestellt und im Bereich ihrer Abstellung 31,32 mit nach innen gerichteten, sickenartigen Versteifungen 33 bildenden Durchprägungen versehen.

## Patentansprüche

1. Aushängbares Türscharnier für Kraftwagentüren, bestehend aus zwei jeweils an einem Türanordnungsteil, Tür oder Türsäule, befestigbaren Scharnierhälften (1; 2), deren jede zwei in einem Abstand voneinander angeordnete zueinander fluchtende Scharnieraugen (3, 4; 5, 6) aufweist, und zwei Scharnierstiftstummeln (11, 12), deren jeder in einem der beiden Scharnieraugen (3, 4) der einen Scharnierhälfte (1) festgelegt ist und bei eingehängtem Scharnier in das komplementäre Scharnierauge (5, 6) der anderen Scharnierhälfte (2) eingreift, wobei an beiden Scharnierhälften (1; 2) wechselseitig Vorsprünge (8) und Ausnehmungen (16) vorgesehen sind, welche bei eingehängtem Scharnier wenigstens über dessen Betriebsschwenkwinkel hin ineinandergreifen und eine Sicherung gegen ein unbeabsichtigtes Aushängen des Scharniers bilden, wobei die beiden Scharnierhälften (1; 2) jeweils durch einen gefalteten Blechmaterialzuschnitt gebildet sind und mindestens im Bereich der Scharnierachse eine U-förmige Profilquerschnittsform aufweisen, wobei die Scharnieraugen (3, 4; 5, 6) in den Profilschenkeln (8, 14; 9, 10) der U-förmigen Profilquerschnittsform der beiden Scharnierhälften (1; 2) angeordnet sind,
dadurch gekennzeichnet, daß den beiden Scharnierhälften (1; 2) ferner eine Einrichtung (22) zur gegenseitigen Arretierung der beiden Scharnierhälften (1; 2) sowohl in einer der geschlossenen als auch in einer weiteren, der teilweise geöffneten Stellung der Türe entsprechenden Verschwenkstellung zugeordnet ist.

2. Türscharnier nach Anspruch 1, dadurch gekennzeichnet, daß die beiden Scharnierhälften (1; 2) einander mit ihrem Profilgrund (18; 19) übergreifend und die Scharnierstiftstummel (11, 12) an in den Scharnieraugen (3, 4) der übergreifenden Scharnierhälfte (1) angeordnet sind.

3. Türscharnier nach Anspruch 2, dadurch gekennzeichnet, daß der eine Profilschenkel (8) der übergreifenden Scharnierhälfte (1) zwischen die beiden Profilschenkel (9, 10) der übergriffenen Scharnierhälfte (1) eingreift.

4. Türscharnier nach Anspruch 3, dadurch gekennzeichnet, daß im Profilgrund (19) der übergriffenen Scharnierhälfte (2) eine parallel zu deren einem Profilschenkel (9) ausgerichtete und an diesen angrenzende Schlitzausnehmung (16) für den zugeordneten Profilschenkel (8) der übergreifenden Scharnierhälfte (1) ausgeschnitten ist.

5. Türscharnier nach Anspruch 4, dadurch gekennzeichnet, daß im Profilgrund (19) der übergriffenen Scharnierhälfte (2) an die Schlitzausnehmung (16) angrenzend eine sich in Richtung der Scharnierachse über eine der axialen Länge des das Scharnierauge (3) der übergreifenden Scharnierhälfte (1) überragenden Teiles des Scharnierstiftstummels (11) entsprechende Breite hin erstreckende Erweiterung (17) der Schlitzausnehmung (16) angeordnet ist.

6. Türscharnier nach einem der Ansprüche 2 bis 5, dadurch gekennzeichnet, daß die die Scharnieraugen (3, 4) aufweisenden Profilschenkel (8, 14) der übergreifenden Scharnierhälfte (1) lediglich im Bereich der Scharnierlagerung eine die Scharnieraugen (3, 4) überragende Höhe aufweisen.

7. Türscharnier nach einem der Ansprüche 2 bis 6, dadurch gekennzeichnet, daß der Profilgrund (18) der übergreifenden Scharnierhälfte (1) an seinem den Scharnieraugen (3, 4) benachbarten Ende (21) gegen die Scharnierachse hin nach innen abgewinkelt ist.

8. Türscharnier nach einem der Ansprüche 2 bis 7, dadurch gekennzeichnet, daß an einem (9) der beiden Profilschenkel (9, 10) der übergriffenen Scharnierhälfte (2) eine Rastfeder (22) angeordnet ist, welche aus einem Federblechzuschnitt geformt und um eine zur Scharnierachse konzentrische Achse schwenkbar an der Außenseite des einen Profilschenkels (9) gelagert sowie mit einander bezüglich der Scharnierachse gegenüberliegenden Armen (23, 24) ausgestattet ist, wobei deren einer Arm (23) eine im wesentlichen trapezförmige Grundrißform aufweist, in derem Endbereich zwei zueinander beabstandete, entlang einer zur Achse des Scharnierauges konzentrischen Kreisbahn ausgebildete Rastenvorsprünge (25, 26) und wobei deren anderer Arm (24) zu einer Haltenase (27) ausgeformt ist.

9. Türscharnier nach Anspruch 8, dadurch gekennzeichnet, daß die Rastfeder (22) schwenkbeweglich im Scharnierauge (5) gelagert ist.

10. Türscharnier nach Anspruch 8 oder 9, dadurch gekennzeichnet, daß den beiden zueinander beabstandeten Rastenvorsprüngen (25, 26 ) der Rastfeder (22) eine Rastausnehmung (28) in der Flankenfläche des die Rastfeder (22) tragenden Profilschenkels (9) der übergriffenen Scharnierhälfte (2) zugeordnet ist.

11. Türscharnier nach einem der Ansprüche 8 bis 10, dadurch gekennzeichnet, daß die Haltenase (27) der Rastfeder (22) an einer die Stirnfläche des die Rastfeder (22) tragenden Profilschenkels (9) der übergriffenen Scharnierhälfte (2) umgreifenden Abwinkelung (30) zweiten Armes (24) der Rastfeder (22) angeordnet ist und mindestens in einer Schwenkstellung der Rastfeder (22) mit dem vorderen Ende (21) des Profilgrundes (18) der übergreifenden Scharnierhälfte (1) zusammenwirkt.

12. Türscharnier nach einem der Ansprüche 2 bis 11, dadurch gekennzeichnet, daß Profilgrund (19) und Profilschenkel (9, 10) der übergriffenen Scharnierhälfte (2) an ihrem den Scharnieraugen (5, 6) abgewandten Enden jeweils rechtwinkelig zu ihrer Längserstreckung abgestellt und im Bereich ihrer Abstellung (31, 32) mit nach innen gerichteten, Versteifungen bildenden Durchprägungen (33) versehen sind.

13. Türscharnier nach einem der Ansprüche 2 bis 12, dadurch gekennzeichnet, daß die beiden jeweils einen Scharnierstiftstummel bildenden Scharnierzapfen (11, 12) in den Scharnieraugen (3, 4) der übergreifenden Scharnierhälfte (1) drehsicher und axial unverschieblich festgelegt sind.

14. Türscharnier nach Anspruch 13, dadurch gekennzeichnet, daß die beiden jeweils einen Scharnierstiftstummel bildenden Scharnierzapfen (11, 12) in den Scharnieraugen (5, 6) der übergriffenen Scharnierhälfte (2) jeweils unter Zwischenschaltung von Lagerbuchsen aus einem wartungsfreien Lagermaterial aufgenommen sind.

15. Türscharnier nach einem der Ansprüche 2 bis 14, dadurch gekennzeichnet, daß Profilgrund (19) und Profilschenkel (9, 10) der übergriffenen Scharnierhälfte (2) an ihrem den Scharnieraugen (5, 6) abgewandten Enden jeweils rechtwinkelig zu ihrer Längserstreckung abgestellte Befestigungsflansche (31, 32) aufweisen.

16. Türscharnier nach Anspruch 15, dadurch gekennzeichnet, daß der in Verlängerung des Profilgrundes (19) ausgebildete Befestigungsflansch (31) bezüglich der Profilquerschnittsform nach innen und die in Verlängerung der Profilschenkel (9, 10) ausgebildeten Befestigungsflansche (31) bezüglich der Profilquerschnittsform nach außen abgestellt sind.

17. Türscharnier nach Anspruch 16, dadurch gekennzeichnet, daß im Bereich der Abstellung der abgestellten Befestigungsflansche (31, 32) an Profilgrund (19) und Profilschenkel (9, 10) der übergriffenen Scharnierhälfte (2) mit nach innen gerichteten, sickenartigen Versteifungen bildenden Durchprägungen (33) versehen sind.

## Claims

1. Demountable door hinge for motor vehicle doors, consisting of two hinge halves (1, 2) which can be respectively secured to a door positioning component, door or door pillar, whereby each hinge half (1, 2) has two aligned gudgeons (3, 4, 5, 6) which are spaced apart and two hinge pin stubs (11, 12), of which each one is fixed in one of the two gudgeons (3, 4) of a hinge half (1) and when the hinge is mounted grips into the complementary gudgeon (5, 6) of the other hinge half (2), whereby alternately projections (8) and recesses (16) are provided in the two hinge halves (1, 2), whereby when the hinge is mounted they grip into one another at least over the working pivoting angle of the hinge and form security against unintentional demounting of the hinge, whereby the two hinge halves (1, 2) are respectively formed from a folded steel sheet blank and at least in the area of the hinge axis have a U-shaped profile cross-sectional form, whereby the gudgeons (3, 4, 5, 6) are positioned in the profile sides (8, 14, 9, 10) of the U-shaped profile cross-sectional form of the two hinge halves (1, 2),
characterised in that
the two hinge halves (1, 2) are also associated with a device (22) for mutual locking of the two hinge halves (1, 2) both in a pivoting position corresponding to the closed position and a further position corresponding to the partly open position of the doors.

2. Door hinge according to Claim 1 characterised in that the two hinge halves (1, 2) are positioned overlapping one another with their profile bottom (18, 19) and that the hinge pin stubs (11, 12) are positioned in the gudgeons (3, 4) of the overlapping hinge half (1).

3. Door hinge according to Claim 2 characterised in that one profile side (8) of the overlapping hinge half (1) grips between the two profile sides (9, 10) of the overlapped hinge half (1).

4. Door hinge according to Claim 3 characterised in that in the profile bottom (19) of the overlapped hinge half (2) a recess (16) is cut out for the associated profile side (8) of the overlapping hinge half (1), whereby this recess (16) runs parallel to one of the profile sides (9) of the overlapped hinge half (2) and borders on this.

5. Door hinge according to Claim 4 characterised in that in the profile bottom (19) of the overlapped hinge half (2) bordering on the recess (16) there is a widening (17) of the recess (16) extending in the direction of the hinge axis over a width corresponding to the axial length of the part of the hinge pin stub (11) projecting above the gudgeon of the overlapping hinge half (1).

6. Door hinge according to one of the Claims 2 to 5
characterised in that the profile sides (8, 14) of the overlapping hinge half (1) bearing the gudgeons (3, 4) have a height projecting above the gudgeons (3, 4) merely in the area of the hinge bearing.

7. Door hinge according to one of the Claims 2 to 6
characterised in that the profile bottom (18) of the overlapping hinge half (1) is angled down inwards against the hinge axis on its end (21) which is adjacent to the gudgeons (3, 4).

8. Door hinge according to one of the Claims 2 to 7
characterised in that on one (9) of the two profile sides (9, 10) of the overlapped hinge half (2) there is a stop spring (22), which is formed from a spring steel sheet blank and is positioned on an axis concentric with the hinge axis in a pivoting way on the outer side of one of the profile sides (9), and is also equipped with arms (23, 24) lying opposite one another in relation to the hinge axis, whereby one arm (23) has an essentially trapeziform outline form, in the end area of which there are two spaced apart stop projections (25, 26) formed along a path concentric with the axis of the gudgeon, and whereby the other arm (24) is formed into a hold-down lug (27).

9. Door hinge according to Claim 8 characterised in that the stop spring (22) is positioned in the gudgeon (5) in such a way that it can be moved in a pivoting way.

10. Door hinge according to Claim 8 or 9 characterised in that a stop recess (28) in the flank face of the profile side (9) of the overlapped hinge half (2) bearing the stop spring (22) is assigned to the two stop projections (25, 26) of the stop spring (22) which are spaced apart.

11. Door hinge according to one of the Claims 8 to 10
characterised in that the hold-down lug (27) of the stop spring (22) is positioned on an angled area (30) of the second arm (24) of the stop spring (22) encompassing the face of the profile side (9) of the overlapped hinge half (2) carrying the stop spring (22) and works at least in a pivoting position of the stop spring (22) with the front end (21) of the profile bottom (18) of the overlapping hinge half (1).

12. Door hinge according to one of the Claims 2 to 11
characterised in that the profile bottom (19) and profile sides (9, 10) of the overlapped hinge half (2) are angled down on their ends turned away from the gudgeons (5, 6) at right angles to their longitudinal extension and are equipped in the area of their angled area (31, 32) with inwardly-oriented stamped areas (33) forming stiffeners.

13. Door hinge according to one of the Claims 2 to 12
characterised in that the two hinge stoppers (11, 12) respectively forming a hinge pin stub are fixed in the gudgeons (3, 4) of the overlapping hinge half (1) in a rotation-secure and axially undisplaceable way.

14. Door hinge according to Claim 13 characterised in that the two hinge stoppers (11, 12) respectively forming a hinge pin stub are taken up in the gudgeons (5, 6) of the overlapped hinge half (2) respectively with interposition of bearing bushes made from a maintenance-free bearing material.

15. Door hinge according to one of the Claims 2 to 14
characterised in that the profile bottom (19) and profile side (9, 10) of the overlapped hinge half (2) have angled down securing flanges (31, 32) on their end turned away from the gudgeons (5, 6) respectively at right angles to their longitudinal extension.

16. Door hinge according to Claim 15 characterised in that the securing flange (31) formed in prolongation of the profile bottom (19) is angled down inwards in relation to the profile cross-sectional form and the securing flanges (31) formed in prolongation of the profile sides (9, 10) are angled down outwards in relation to the profile cross-sectional form.

17. Door hinge according to Claim 16 characterised in that in the area of the angled area of the angled down securing flanges (31, 32) on the profile bottom (19) and profile side (9, 10) of the overlapped hinge half (2) there are inwardly oriented, bead-like stamped areas forming stiffeners.

## Revendications

1. Charnière de porte décrochable pour portes de véhicules, composée dé deux moitiés de charnière **(1 ; 2)** pouvant se fixer à une partie de système de porte, à une porte ou à une colonne de porte, dont chacun présente deux yeux de charnière **(3,4 ; 5,6)** alignés et placés à distance l'un de l'autre, et deux tronçons de tige de charnière **(11, 12)** dont chacun est fixé dans l'un des deux yeux de charnière **(3,4)** de la première moitié de charnière **(1)** et, la charnière étant accrochée, s'engage dans l'oeil de charnière complémentaire **(5, 6)** de l'autre moitié de charnière **(2)**, sur les deux moitiés de charnière **(1 ; 2)** étant prévus en alternance des saillies **(8)** et des évidements **(16)** qui, la charnière étant accrochée, s'engagent mutuellement au moins sur son angle de rotation de service et formant une sécurité contre un décrochage involontaire de la charnière, les deux moitiés de charnière **(1 ; 2)** étant formées chacune d'une découpe de tôle pliée et présentant au moins au niveau de l'axe de charnière une section de profil en U, les yeux de charnière **(3, 4 ; 5, 6)** étant placés dans les branches **(8, 14 ; 9, 10)** du profil de charnière en U des deux moitiés de charnière **(1 ; 2)**,
caractérisée en ce qu'aux deux moitiés de charnière **(1 ; 2)** est associé, de plus, un dispositif **(22)** d'immobilisation mutuelle des deux moitiés de charnière **(1 ; 2)** dans une position de pivotement correspondant à la position fermée de la porte et dans une autre position de pivotement correspondant à la position partiellement ouverte de la porte.

2. Charnière de porte selon la revendication 1, caractérisée en ce que les deux charnières de porte **(1; 2)** sont disposées en chevauchement mutuel au niveau de leur fond de profil **(18 ; 19)** et les tronçons de tige de charnière **(11, 12)** sont placés dans les yeux de charnière **(3, 4)** de la première moitié de charnière supérieure **(1)**.

3. Charnière de porte selon la revendication 2, caractérisée en ce que la première branche **(8)** de la moitié de charnière supérieure **(1)** s'engage entre les deux branches **(9, 10)** de la moitié de charnière inférieure **(1)**.

4. Charnière de porte selon la revendication 3, caractérisée en ce que dans le fond **(19)** de la moitié de charnière inférieure **(2)**, est découpée une fente **(16)** parallèle à sa première branche **(9)** et contiguë à elle, pour la branche associée **(8)** de la moitié de charnière supérieure **(1)**.

5. Charnière de porte selon la revendication 4, caractérisée en ce que dans le fond **(19)** de la moitié de charnière inférieure **(2)**, de manière contiguë à la fente **(16)**, est placé un élargissement **(17)** de la fente **(16)** s'étendant dans la direction de l'axe de charnière sur une largeur correspondant à la longueur axiale de la partie du tronçon de tige de charnière **(11)** qui dépasse de l'oeil de charnière **(3)** de la moitié de charnière supérieure **(1)**.

6. Charnière de porte selon l'une des revendications 2 à 5, caractérisée en ce que les branches **(8, 14)** de la moitié de charnière supérieure **(1)** qui présentent les yeux de charnière **(3,4)** présentent seulement au niveau du palier de charnière une hauteur dépassant des yeux de charnière **(3, 4)**.

7. Charnière de porte selon l'une des revendications 2 à 6, caractérisée en ce que le fond **(18)** de la moitié de charnière supérieure **(1)** est coudé vers l'intérieur en direction de l'axe de charnière au niveau de son extrémité **(21)** voisine des yeux de charnière **(3, 4)**.

8. Charnière de porte selon l'une des revendications 2 à 7, caractérisée en ce que sur l'une **(9)** des deux branches **(9, 10)** de la moitié de charnière inférieure **(2)**, est placé un ressort à cran d'arrêt **(22)** qui est formé d'une découpe de tôle à ressort et est monté pivotant autour d'un axe concentrique à l'axe de charnière au niveau du côté extérieur de la première branche **(9)**, et est équipé de bras **(23, 24)** opposés par rapport à l'axe de charnière, le premier bras **(23)** présentant un contour sensiblement trapézoïdal, dans la zone d'extrémité duquel sont formées deux saillies d'encliquetage **(25, 26)** distantes, formées le long d'une trajectoire circulaire concentrique à l'axe de l'oeil de charnière, et l'autre bras **(24)** étant formé en ergot de retenue **(27)**.

9. Charnière de porte selon la revendication 8, caractérisée en ce que le ressort à cran d'arrêt **(22)** est monté pivotant dans l'oeil de charnière **(5)**.

10. Charnière de porte selon la revendication 8 ou 9, caractérisée en ce qu'aux deux saillies d'encliquetage **(25, 26)** distantes du ressort à cran d'arrêt **(22)**, est associé un creux d'encliquetage **(28)** dans la surface de flanc de la branche **(9)** de la moitié de charnière inférieure **(2)** qui porte le ressort à cran d'arrêt **(22)**.

11. Charnière de porte selon l'une des revendications 8 à 10, caractérisée en ce que l'ergot de retenue **(27)** du ressort à cran d'arrêt **(22)** est placé sur un coude **(30)** du deuxième bras **(24)** du ressort à cran d'arrêt **(22)** qui entoure la branche **(9)** de la moitié de charnière inférieure **(2)** portant le ressort à cran d'arrêt **(22)** et, au moins dans une position de pivotement du ressort à cran d'arrêt **(22)**, (l'ergot de retenue) coopère avec l'extrémité avant **(21)** du fond **(18)** de la moitié de charnière inférieure **(1)**.

12. Charnière de porte selon l'une des revendications 2 à 11, caractérisée en ce qu'à leur extrémité opposée aux yeux de charnière **(5, 6)**, le fond **(19)** et les branches **(9, 10)** de la moitié de charnière inférieure **(2)** sont munis, à chaque fois rabattus perpendiculairement à leur extension longitudinale et au niveau de leur rabattement **(31, 32)**, de repoussages **(33)** tournés vers l'intérieur et formant des renforts.

13. Charnière de porte selon l'une des revendications 2 à 12, caractérisée en ce que les tenons **(11, 12)** formant à chaque fois un tronçon de tige de charnière sont fixés, de manière immobile, en rotation et en déplacement axial dans les yeux de charnière **(3, 4)** de la moitié de charnière supérieure **(1)**.

14. Charnière de porte selon la revendication 13, caractérisée en ce que les tenons **(11, 12)** formant à chaque fois un tronçon de tige de charnière, sont logés dans les yeux de charnière **(5, 6)** de la moitié de charnière inférieure **(2)** à chaque fois avec interposition de douilles de palier constituées d'un matériau pour paliers sans entretien.

15. Charnière de porte selon l'une des revendications 2 à 14, caractérisée en ce qu'au niveau de leurs extrémités opposées aux yeux de charnière **(5, 6)**, le fond **(19)** et les branches **(9, 10)** de la moitié de charnière inférieure **(2)** présentent une bride de fixation **(31, 32)** rabattue à chaque fois perpendiculairement à son extension longitudinale.

16. Charnière de porte selon la revendication 15, caractérisée en ce que la bride de fixation **(31)**, formée en prolongement du fond **(19)**, est rabattue vers l'intérieur par rapport à la section du profil et les brides de fixation **(31)**, formées en prolongement des branches **(9, 10)**, sont rabattues vers l'extérieur par rapport à la section du profil.

17. Charnière de porte selon la revendication 16, caractérisée en ce qu'au niveau du rabattement des brides de fixation rabattues **(31, 32)** sur le fond **(19)** et les branches **(9, 10)** de la moitié de charnière inférieure **(2)**, il est prévu des repoussages **(33)** tournés vers l'intérieur et formant des renforts de type moulure.
